# EUROPÄISCHE PATENTSCHRIFT

(11) **EP 0 617 947 B1**
(45) Veröffentlichungstag und Bekanntmachung des Hinweises auf die Patenterteilung: **25.01.1995**
(21) Anmeldenummer: 93104198.2
(22) Anmeldetag: 16.03.1993
(51) Int. Cl.: A61G 7/10

(54) **Drehteller für Behinderte**
Turning plate for disabled persons
Plaque tournante pour handicapés

(43) Veröffentlichungstag der Anmeldung: 05.10.1994
(62) Teilanmeldung aus: 94100547.2
(73) Patentinhaber: Schmidt & Lenhardt GmbH & Co. oHG, 88316 Isny (DE)
(72) Erfinder: Janisch, Klaus, W-7972 Isny (DE)
(74) Vertreter: Hübner, Hans-Joachim, Dipl.-Ing.

(56) Entgegenhaltungen:
- EP-A- 0 364 746
- US-A- 4 091 479
- US-A- 5 068 930

## Beschreibung

Die Erfindung betrifft einen Drehteller für Behinderte, mit einer Führungseinrichtung, auf der eine Drehplatte zwischen zwei Endstellungen verschiebbar und in mindestens einer ihrer beiden Endstellungen drehbar gelagert ist, mit einem Arretierbolzen, welcher die Drehplatte in mindestens einer der Schiebeendstellungen unverschiebbar festhält.

Ein derartiger Drehteller ist aus der US-A-5,068,930 bekannt. Dank der Arretiereinrichtung ist ein ungewolltes Verschieben der Drehplatte aus der Schiebeendstellung ausgeschlossen. Die Drehbarkeit der Drehplatte bleibt aber erhalten. Die Führungseinrichtung besteht aus einem Schienen aufweisenden Rahmen, der seinerseits von einem Gestell getragen wird. Der Drehteller ist Bestandteil eines Stuhles der z.B. in eine Badewanne eingestellt werden kann. Wegen der hohen Bauweise ist dieser Drehteller nicht in Verbindung mit einem heb- oder senkbaren Badelifter oder in einem Krankenbett verwendbar.

Die EP-A-364 746 zeigt einen flachbauenden Drehteller, dessen Drehplatte aber unverschiebbar ist.

Aufgabe der Erfindung ist es, einen Drehteller der eingangs genannten Art so auszubilden, daß er eine möglichst flache Bauweise aufweist und auch als Standfläche zum Drehen und Verschieben von Behinderten geeignet ist und der aus wenigen Kunststoffteilen besteht, kostengünstig herstellbar ist und eine Bedienung durch den Behinderten selbst erlaubt.

Gemäß der Erfindung ist vorgesehen, daß die Führungseinrichtung als längliche Bodenplatte ausgebildet ist, deren in Schieberichtung gemessene Länge mindestens etwa doppelt so groß ist wie der Durchmesser der Drehplatte und die einen mittigen Längskanal aufweist, in welchem eine an der Unterseite der Drehplatte vorgesehene kreisförmig konturierte Schiebeplatte drehbar und längsverschiebbar eingreift, daß die Drehplatte und die Schiebeplatte je ein unten offenes Loch aufweisen, das koaxial zur Drehachse angeordnet ist, daß in der Bodenwand des Längskanals ein Bodenloch vorgesehen ist, das in einer Schiebeendstellung der Drehplatte mit deren Loch und dem der Schiebeplatte fluchtet, und daß der Arretierbolzen in den Löchern der Drehplatte und der Schiebeplatte axial verschiebbar gelagert ist und in der einen Schiebeendstellung der Drehplatte in das Bodenloch der Bodenplatte eingreift.

Die Erfindung ermöglicht es, die Verschiebefunktion nur vorübergehend, nämlich für den Transport eines Behinderten zu eröffnen, in der Schiebeendstellung die Drehplatte jedoch wieder zu arretieren, derart, daß diese dann nur noch drehbar ist. Eine solche Funktion ist z.B. in Verbindung mit Badeliftern vorteilhaft.

Dank der extrem flachen Bauweise von insgesamt nur etwa 10 mm Höhe läßt sich der Drehteller z.B. auch im Bett zum Verschieben und Drehen von Patienten verwenden. Aber auch in Verbindung mit Badeliftern bringt die Erfindung große Vorteile, da die maximale Eintauchtiefe des auf dem Drehteller sitzenden Behinderten kaum reduziert wird.

Ausgestaltungen und Weiterbildungen der Erfindung bilden die Gegenstände der Unteransprüche.

Anhand der Zeichnung, die einige Ausführungsbeispiele darstellt, wird diese Erfindung näher beschrieben.

Es zeigt:
- FIG. 1: eine teilweise geschnittene Längsansicht des Drehtellers,
- FIG. 2: eine Draufsicht aud den Drehteller,
- FIG. 3: eine vergrößerte Schnittansicht der zentralen Arretiereinrichtung des Drehtellers,
- FIG. 4: eine horizontale Schnittansicht längs der Linie 4-4 der FIG. 3,
- FIG. 5: eine Schnittansicht ähnlich FIG. 3, jedoch durch eine alternative Ausführungsform, und
- FIG. 6: eine Schnittansicht durch eine weitere Ausführungsform der Erfindung.

Ein Drehteller 10 weist eine Bodenplatte 12, eine Drehplatte 14 mit Polsterauflagematte 16 und Haltering 18 auf. An der Unterseite der Drehplatte 14 ist eine Schiebeplatte 20 angeschraubt. Grundsätzlich könnten Drehplatte 14 und Schiebeplatte 20 auch einstückig ausgebildet sein. Die Bodenplatte 12 ist länglich und wird durch zwei Halbkreisbogen sowie diese miteinander verbindende Geraden konturiert. Der Durchmesser der Halbkreisbogen entspricht demjenigen der mit dem Haltering 18 ausgestatteten Drehplatte 14. Deckseitig befindet sich in der Bodenplatte 12 eine oben offene Führungsbahn, 22, die einen T-Nut-Querschnitt aufweist. In dieser Führungsbahn 22 ist die kreisförmig konturierte Schiebeplatte drehbar und verschiebbar geführt. Die Schiebeplatte 20 hat deckseitig einen Durchmesser gleich der lichten Weite der Führungsbahn 22. In der unteren Hälfte weist die Schiebeplatte 20 einen Außenflansch 24 auf, der in eine ringsum laufende Freisparung 26 der Bodenplatte 12 eingreift. Die Schiebeplatte ist mittels Schrauben 28 bodenseitig an der Drehplatte 14 befestigt. In der Mitte der Führungsbahn 22 befindet sich an einer Seite in der Deckwand eine Aussparung 28 (FIG. 2), die zum Einführen der Schiebeplatte 20 in die Führungsbahn 22 dient. Innerhalb der Führungsbahn 22 ist an beiden Enden jeweils ein Loch 30 in der Bodenplatte 12 vorgesehen. Die Löcher befinden sich in der Längsmittelebene und liegen konzentrisch zu den Halbrundkonturen der Bodenplatte 12.

Die Drehplatte 14 und die Schiebeplatte 20 haben miteinander fluchtende Durchgangsbohrungen 32, 34 gleichen Durchmessers. Diese Durchgangsbohrungen 32, 34 liegen koaxial zur Rotationsachse der Drehplatte 14. In den beiden Schiebeendstellungen der Drehplatte 14 fluchtet das Bohrungspaar 32, 34 mit dem jeweiligen Loch 30 in der Bodenplatte 12. In der Bohrungsanordnung 32, 34 ist ein Bolzen 36 axial verschiebbar geführt. Im Mittelbereich weist der Bolzen 36 zwei axial beabstandete Umfangsnuten 38 auf. Von der Deckseite der Schiebeplatte 20 her sind in diese zwei Paare einander gegenüberliegende Vertiefungen 40 vorgesehen, in denen Federdrähte 42 mit ihren Enden gelagert sind. Je zwei Vertiefungen 40 sind durch eine Aussparung 44 von gleicher Tiefe wie die Vertiefungen 40 miteinander verbunden. Der Querabstand der beiden Vertiefungspaare 40, 40 ist etwas geringer als der Kerndurchmesser des Bolzens 36 im Bereich der Ringnuten 38. Die Federdrähte 42 greifen unter leichter Vorspannung wahlweise in eine oder die andere Nut 38 ein.

Der Bolzen 36 ist in FIG. 3 in seiner Entriegelungsstellung gezeigt. Wird auf die Matte 16 im Zentrumsbereich der Drehplatte 14 ein abwärts gerichteter Druck ausgeübt, so weichen die Federdrähte 42 aufgrund der V-förmigen Kontur der Ringnuten 38 in die Aussparungen 44 aus. Der Bolzen kann sich dann abwärts bewegen, bis die Federdrähte 42 in die obere Ringnut 38 einrasten. Das untere Ende des Bolzens ist dann in das Loch 30 der Bodenplatte 12 eingetreten und die Drehplatte 14 ist in der jeweiligen Enstellung der Bodenplatte verschiebesicher verriegelt. Da das Loch 30 bodenseitig offen ist, kann mittels eines entsprechenden Fingerdruckes von unten der Bolzen 36 wieder in seine Entriegelungsstellung hochgeschoben und verrastet werden.

Die Bodenplatte 12 weist Gruppen von Quernuten 46 auf, die Gelenkstege 48 ergeben, die ein Biegen der Bodenplatte 12 gestatten.

Bodenseitig sind an der Bodenplatte 12 mehrere Antirutschstreifen 50 angeordnet und vorzugsweise formschlüssig in entsprechenden Bodenaussparungen der Bodenplatte 12 eingelassen.

In FIG. 5 ist eine Abwandlung der Arretierungseinrichtung für die Drehplatte 14 gezeigt. Der Bolzen 36' hat hier nur eine Ringnut für das Paar Federdrähte 42. Der Bolzen 36' hat einen deckseitigen Außenflansch, an dem sich eine Druckfeder 52 abstützt, die bodenseitig an der Schiebeplatte 20 abgestützt ist. FIG. 5 zeigt den Bolzen 36' in der Verriegelungsstellung, in welcher er in das Loch 30 der Bodenplatte 12 eintaucht. Drückt man nun von oben auf die Polstermatte 16 im Zentrumsbereich der Drehplatte 14, so taucht der Bolzen 36' ganz in das Loch 30 ein, wobei die Federdrähte 42 nach außen in die Aussparungen 44 gedrückt werden. Die Druckfeder 52 wird dabei komprimiert. Läßt man nun den Bolzen 36' los, so bewegt sich der Bolzen 36' aufgrund der starken Federkraft nach oben. Die Federdrähte 42 dringen zwar kurzfristig in die Ringnut 38 ein, können aber den Bolzen 36' aufgrund der Dynamik nicht bremsen. Der Bolzen 36' überfährt also diese Raststellung und gelangt in seine Entriegelungsstellung an der Unterseite der Polstermatte 16.

Die Ausführung gemäß FIG. 5 erlaubt es also, durch einen dosierten Druck auf den Bolzen 36' von oben her die Drehplatte 14 zu verriegeln und durch einen Druck in derselben Richtung auch die Entriegelung zu bewirken. Diese Ausführung wird also dann gewählt, wenn ein Drehteller die Verriegelung und Entriegelung mit einer darauf sitzenden Person ermöglichen soll.

FIG. 6 zeigt eine noch weitere Abwandlung, die eine selbsttätige Verriegelung und Entriegelung der Drehplatte 14 gewährleistet. Der Bolzen 36'' weist hier keine Ringut mehr auf. Er ist topfartig ausgebildet und eine Feder 54 spannt den Blzen 36'' nach unten in die Verriegelungsstellung vor. Die Drehplatte 14 weist keine durchgehende Bohrung 32 sondern ein deckseitig geschlossenes Sackloch 56 auf, sodaß sich die Druckfeder 54 oben an der Drehplatte 14 abstützen kann. An das Loch 30 der Bodenplatte 12 schießt sich in Längsrichtung der Bodenplatte 12 ein schräg ansteigender Rampenabschnitt 58 an, der in die Bodenfläche der Führungsbahn 22 einläuft. Die Breite dieser Rampenfläche entspricht dem Druchmesser der Bohrung 30. Wird auf die Drehplatte 14 in Längsrichtung eine Schiebekraft ausgeübt, so gleitet der Bolzen 36'' nach Überwindung eines Anfangswiderstandes auf der Rampenfläche 58 entlang, wobei er aus seiner Verriegelungsstellung in die Entriegelungsstellung angehoben wird. Diese Entriegelungsstellung wird durch die Bodenfläche der Führungsbahn 22 definiert, auf der der Bolzen 36'' entlanggleitet. Die untere Umfangskante des Bolzens 36'' ist vorzugsweise angefast, sodaß ein sicheres Auflaufen auf die Rampe 58 gewährleistet ist.

In allen vorbeschriebenen Ausführungsformen ist der Bolzen 36 zentral in der Drehplatte 14 angeordnet. Die Drehplatte 14 wird damit in ihren beiden Endstelungen oder wenigstens in einer Enstellung schiebesicher, jedoch drehbar arretiert.

## Patentansprüche

1. Drehteller für Behinderte, mit einer Führungseinrichtung, auf der eine Drehplatte (14) zwischen zwei Endstellungen verschiebbar und in mindestens einer ihrer beiden Endstellungen drehbar gelagert ist, mit einem Arretierbolzen (36 36', 36'') welcher die Drehplatte (14) in mindestens einer der Schiebeendstellungen unverschiebbar festhält, **dadurch gekennzeichnet, daß** die Führungseinrichtung als längliche Bodenplatte (12) ausgebildet ist, deren in Schieberichtung gemessene Länge mindestens etwa doppelt so groß ist wie der Durchmesser der Drehplatte (14) und die einen mittigen Längskanal (22) aufweist, in welchem eine an der Unterseite der Drehplatte (14) vorgesehene kreisförmig konturierte Schiebeplatte (20) drehbar und längsverschiebbar eingreift, daß die Drehplatte (14) und die Schiebeplatte (20) je ein unten offenes Loch (32, 34) aufweisen, das koaxial zur Drehachse angeordnet ist, daß in der Bodenwand des Längskanals (22) ein Bodenloch (30) vorgesehen ist, das in einer Schiebeendstellung der Drehplatte (14) mit deren Loch (32) und dem der Schiebeplatte (20) fluchtet, und daß der Arretierbolzen (36, 36', 36'') in den Löchern (32, 34) der Drehplatte (14) und der Schiebeplatte (20) axial verschiebbar gelagert ist und in der einen Schiebeendstellung der Drehplatte (14) in das Bodenloch (30) der Bodenplatte (12) eingreift.

2. Drehteller nach Anspruch 1, **dadurch gekennzeichnet, daß** das Loch (32) in der Drehplatte (14) an deren Deckseite offen ist und der Arretierbolzen (36) zwei Raststellungen aufweist, in denen er wahlweise mittels einer Federanordnung (42) gehalten ist und daß die beiden Stirnflächen des Bolzens (36) Fingerbetätigungsflächen bilden.

3. Drehteller nach Anspruch 1 oder 2, **dadurch gekennzeichnet, daß** der Bolzen (36') ständig von einer eingebauten axial wirkenden Rückholfeder (52) in Entriegelungsstellung zur Deckseite hin vorgespannt ist, und daß die Federanordnung (42) so ausgebildet ist, daß der Bolzen (36') nach Überfahren seiner unteren Raststellung in Abwärtsrichtung und anschließendem Loslassen durch die Rückholfeder (52) in seine Entriegelungsstellung gelangt.

4. Drehteller nach Anspruch 1 oder 2, **dadurch gekennzeichnet, daß** der Bolzen ständig von einer eingebauten axial wirkenden Feder (54) in Verriegelungsstellung vorgespannt ist und beim Verschieben der Drehplatte (14) mit seiner unteren Stirnfläche auf der Bodenwand des Längskanals (20) entlanggleitet und in der Endstellung der Drehplatte (14) selbsttätig in das Bodenloch (30) der Bodenplatte (12) einrastet.

5. Drehteller nach Anspruch 4, **dadurch gekennzeichnet, daß** in der Bodenwand der Bodenplatte (12) eine, an das Bodenloch (30) anschließende schräge Anlauframpe (58) ausgebildet ist, längs welcher der Bolzen (36'') nach Überwindung eines Anfangswiderstandes beim Verschieben der Drehplatte (14) selbsttätig in Entriegelungsstellung angehoben wird.

6. Drehteller nach einem der Ansprüche 1 bis 5, **dadurch gekennzeichnet, daß** die Bodenplatte (12) zwei spiegelsymmetrische Längshälften aufweist.

## Claims

1. A rotary table for disabled persons, having a guide device on which a rotary plate (14) is mounted to be displaceable between two limit positions and rotatable in at least one of its two limit positions, having a locking pin (36, 36', 36'') which holds the rotary plate (14) firmly and non-displaceably in at least one of the shift limit positions, characterized in that the guide device is constructed as an elongate base plate (12) whereof the length, measured in the shift direction, is at least approximately twice as great as the diameter of the rotary plate (14) and which has a central longitudinal channel (22) in which there engages, rotatably and longitudinally displaceably, a shift plate (20) contoured in the shape of a circle and provided on the underside of the rotary plate (14), in that the rotary plate (14) and the shift plate (20) each have a downwardly open hole (32, 34) arranged coaxially with respect to the axis of rotation, in that there is provided in the base wall of the longitudinal channel (22) a base hole (30) which, in one shift limit position of the rotary plate (14), is flush with the hole (32) therein and that in the shift plate (20), and in that the locking pin (36, 36', 36'') is mounted to be axially displaceable in the holes (32, 34) in the rotary plate (14) and the shift plate (20) and engages in the base hole (30) of the base plate (12) in the one shift limit position of the rotary plate (14).

2. A rotary table according to Claim 1, characterized in that the hole (32) in the rotary plate (14) is open at the top side thereof and the locking pin (36) has two latching positions in which it is selectively held by means of a spring arrangement (42), and in that the two end faces of the pin (36) form finger actuation surfaces.

3. A rotary table according to Claim 1 or 2, characterized in that the pin (36') is constantly pre-tensioned in the unlocked position towards the top side by an incorporated axially acting restoring spring (52), and in that the spring arrangement (42) is constructed such that the pin (36') comes into its unlocked position after passing its lower latching position in the downward direction and then being released by the restoring spring (52).

4. A rotary table according to Claim 1 or 2, characterized in that the pin is constantly pre-tensioned in the locked position by an incorporated axially acting spring (54) and, when the rotary plate (14) is displaced, slides along with its lower end face on the base wall of the longitudinal channel (20) and latches automatically into the base hole (30) of the base plate (12) in the limit position of the rotary plate (14).

5. A rotary table according to Claim 4, characterized in that there is constructed in the base wall of the base plate (12) a sloping run-up ramp (58) which adjoins the base hole (30) and along which the pin (36'') is automatically raised into the unlocked position after overcoming an initial resistance on displacement of the rotary plate (14).

6. A rotary table according to one of Claims 1 to 5, characterized in that the base plate (12) has two mirror-symmetrical longitudinal halves.

## Revendications

1. Plateau rotatif pour handicapés, avec un dispositif de guidage sur lequel est montée une plaque rotative (14) de manière déplaçable entre deux positions extrêmes et rotative dans au moins l'une de ses deux positions extrêmes, avec un boulon d'arrêt (36, 36', 36'') qui maintient la plaque rotative (14) immobile dans au moins l'une des positions extrêmes, caractérisé en ce que le dispositif de guidage se présente sous forme de plaque de fond allongée (12) dont la longueur, mesurée dans le sens de déplacement, est au moins deux fois plus grande que le diamètre de la plaque rotative (14) et présentant un canal longitudinal central (22) dans lequel vient en prise, de manière rotative et déplacable longitudinalement, une plaque coulissante à contour circulaire (20) prévue du côté inférieur de la plaque rotative, que la plaque rotative (14) et la plaque coulissante (20) présentent, chacune, un trou (32, 34) ouvert dans le bas qui est disposé coaxial à l'axe de rotation, que dans la paroi de fond du canal longitudinal (22) est prévu un trou de fond (30) qui, dans la position extrême de déplacement de la plaque rotative (14), est aligné sur le trou (32) de cette dernière et celui de la plaque coulissante (20) et que le boulon d'arrêt (36, 36', 36'') est monté, de manière déplaçable axialement, dans les trous (32, 34) de la plaque rotative (14) et de la plaque coulissante (20) et s'engage, dans l'une des positions extrêmes de déplacement de la plaque rotative (14), dans le trou de fond (30) de la plaque de fond (12).

2. Plateau rotatif suivant la revendication 1, caractérisé en ce que le trou (32) dans la plaque rotative (14) est ouvert de son côté de recouvrement et que le boulon d'arrêt (36) présente deux positions d'encliquetage dans lesquelles il est maintenu alternativement à l'aide d'une disposition faisant ressort (42) et que les deux faces frontales du boulon (36) forment des surfaces d'actionnement par les doigts.

3. Plateau rotatif suivant la revendication 1 ou 2, caractérisé en ce que le boulon (36') est en permanence prétendu, par un ressort de rappel (52) à action axiale incorporé, en position de déverrouillage, vers le côté de recouvrement et que la disposition faisant ressort (42) se présente de telle manière que le boulon (36') arrive, après dépassement de sa position d'encliquetage inférieure, en direction descendante et, après libération successive par le ressort de rappel (52), dans sa position de déverrouillage.

4. Plateau rotatif suivant la revendication 1 ou 2, caractérisé en ce que le boulon est en permanence prétendu, par un ressort (54) à action axiale incorporé, en position de verrouillage et glisse, lors du déplacement de la plaque rotative (14), par sa face frontale inférieure sur la paroi de fond du canal longitudinal (20) et vient s'encliqueter automatiquement, en position extrême de la plaque rotative (14), dans le trou de fond (30) de la plaque de fond (12).

5. Plateau rotatif suivant la revendication 4, caractérisé en ce que dans la paroi de fond de la plaque de fond (12) est formée une rampe d'entrée oblique (58) aboutant au trou de fond (30) le long de laquelle le boulon (36') est, lors du déplacement de la plaque rotative (14), automatiquement levé en position de déverrouillage, après avoir vaincu une résistance initiale.

6. Plateau rotatif suivant l'une des revendications 1 à 5, caractérisé en ce que la plaque de fond (12) présente deux moitiés longitudinales symétriques en image-miroir.
